# EUROPÄISCHE PATENTSCHRIFT

(11) **EP 1 957 736 B1**
(45) Veröffentlichungstag und Bekanntmachung des Hinweises auf die Patenterteilung: **06.05.2009**
(21) Anmeldenummer: 06841265.9
(22) Anmeldetag: 20.10.2006
(51) Int. Cl.: E05C 9/02

(54) **FENSTER ODER TÜR**
WINDOW OR DOOR
FENETRE OU PORTE

(30) Priorität: 05.12.2005 DE 102005001777
(43) Veröffentlichungstag der Anmeldung: 20.08.2008
(73) Patentinhaber: SIEGENIA-AUBI KG, 57234 Wilnsdorf (DE)
(72) Erfinder: KORP, Gerda, 57234 Wilnsdorf (DE); STÜNN, Christoph, 57290 Neunkirchen (DE)
(86) Internationale Anmeldenummer: PCT/EP2006/067605
(87) Internationale Veröffentlichungsnummer: WO 2007/065754

(56) Entgegenhaltungen:
- EP-A2- 0 440 986
- DE-C1- 4 324 584
- DE-U1- 20 308 230
- DE-U1-4202004 010 42
- GB-A- 2 264 529

## Beschreibung

Die Erfindung betrifft ein Fenster oder eine Tür mit einem in einer Umfangsnut des Falzes des Flügels des Fensters oder der Tür angeordneten Treibstangengetriebe nach dem Oberbegriff des Anspruchs 1.

Ein derartiges Fenster ist bereits aus der DE 20 2004 010 424 U1 bekannt. Hier ist an dem Fenster ein Treibstangenantrieb vorgesehen, bei dem eine Treibstange mittelbar von einem in einem Gehäuse gelagerten Zahnrad angetrieben wird, welches in Drehmitnahme mit einer Welle eines Bedienungshandhebels steht. Die Drehachse der Welle ist vor dem Falz angeordnet und das Zahnrad übergreift die Treibstange falzseitig. Dem Zahnrad ist ein Z-förmiger Schieber zugeordnet, der mit einer ersten Zahnung dem Zahnrad zugeordnet ist und mit einer zweiten, seitlich versetzt angeordneten Zahnung an einem ortsfest im Gehäuse gelagerten Zwischenzahnrad angreift. Das Zwischenzahnrad dient dabei dem Drehrichtungswechsel, so dass die Treibstange entsprechend einer Treibstange eines herkömmlichen Beschlages bewegt wird. Dadurch, dass das Zahnrad die Treibstange falzseitig übergreift ergibt sich nämlich eine Drehrichtungsumkehr, so dass der Bedienhebel in der Verschlussstellung entgegen der üblichen Stellung nach oben stehen würde.

Aus der WO 2004/076788 A1 ist ein Treibstangengetriebe für ein Fenster bekannt, bei dem ebenfalls ein Teil einer Treibstange mittelbar über einen Schieber und ein diesem zugeordnetem Zwischenzahnrad angetrieben wird. Dabei ist jedoch der Schieber mit einem anderen Abschnitt der Treibstange unmittelbar verbunden, so dass die Treibstangen gegenläufig angetrieben werden.

Aus der DE 203 08 230 U1 ist schließlich noch ein Treibstangengetriebe entnehmbar, bei dem das von dem Bedienhebel angetriebene Zahnrad unmittelbar mit der Treibstange zusammenwirkt.

Alle vorgenannten Ausführungen haben dabei gemeinsam, dass sie einen Bedienungshebelweg von nur 90° vorsehen. Dies ist notwendig, da die Stellwege der Treibstangen einen Teilkreisdurchmesser der Zahnräder benötigen, der aufgrund der beengten Platzverhältnisse nicht zur Verfügung steht, ohne dass weitere Maßnahmen wie Ausnehmungen am Flügel vorgenommen werden.

Daher eignen sich die genannten Ausführungen auch nicht für Drehkippfenster oder - türen, bei denen neben einer ersten Drehöffnungsstellung eine zweite Kippöffnungsstellung vorgesehen ist.

Der Erfindung liegt daher die Aufgabe zugrunde, ein Fenster oder eine Tür bereit zustellen, bei dem das Treibstangengetriebe eine 180° Hebelbewegung zulässt, das aber auch einen nur geringen Bauraum vorzugsweise vor der Umfangsnut beansprucht.

Zur Lösung dieser Aufgabe sieht die Erfindung vor, dass das Zwischenrad zumindest zwei axial versetzt angeordnete Zahnungen aufweist, wobei die erste Zahnung dem Schieber und die zweite Zahnung der Treibstange zugeordnet ist und dass die erste Zahnung einen geringeren Teilkreisdurchmesser als die zweite Zahnung aufweist .

Zwar ist es aus der DE 4324584 C1 bereits bekannt, ein solches Treibstangengetriebe mit einer Übersetzung zu versehen, die an einem Zwischenrad angebracht ist. Dabei ist jedoch vorgesehen, dass das Zwischenrad um 90° gegenüber der Drehachse der Welle angeordnet ist, so dass das Treibstangengetriebe insgesamt auf der Falzfläche und vor der Treibstange angeordnet werden kann. Dies verursacht zumindest einen größeren Bauraum in der Falztiefe.

Dem entgegen ist die Ausgestaltung nach der Erfindung in der Lage auch bei schmalen Profilierungen des Fensters oder der Tür eingesetzt zu werden. Der erforderliche Bauraum senkrecht zum Falz und in der Falztiefe ist vergleichsweise gering, obgleich eine 180° Drehbewegung des Bedienungshandhebels erreicht wird. Die erforderliche Hubvergrößerung wird über die Übersetzung des Zwischenrades erreicht, durch die daneben auch eine Bewegungsumkehr und damit Beibehaltung der Schaltfolge bewirkt wird.

Es ist ferner vorgesehen, dass die erste Zahnung beidseits der zweiten Zahnung angebracht ist. Dadurch wird nicht nur der Zusammenbau des Treibstangengetriebes vereinfacht, da es nicht zu einem falschen Anordnen des Zwischenrades kommen kann, es wird auch ein Verkannten des Schiebers in dem Gehäuse verhindert, wenn dieser ebenfalls mit zwei Zahnungen versehen ist, die jeweils einer der Zahnungen des Zwischenrades zugeordnet werden.

Um dabei den Bauraum möglichst klein zu halten ist es noch zweckmäßig, wenn der Schieber entlang der dem Zwischenrad zugeordneten Zahnung eine Ausnehmung aufweist, durch die das Zwischenrad mit dem größeren Teilkreisdurchmesser hindurchgreift, während die Zahnung des Schiebers der zweiten Zahnung mit dem kleineren Teilkreis zugeordnet ist.

Eine besonders einfache Ausgestaltung sieht dabei noch vor, dass die erste Verzahnung des Zwischenrades eine Evolventenverzahnung und die zweite Zahnung eine Treibstockverzahnung ist. Bei der Treibstockverzahnung kann die Treibstange mit Ausnehmungen versehen werden, in die die Zähne der größeren Zahnung des Zwischenrades eingreifen können.

Zweckmäßig für die Funktion des Treibstangengetriebes des Fensters bzw. der Tür ist es ferner, wenn der Schieber in dem Gehäuse längsverschieblich geführt ist und sich im Bereich des Eingriffs des Zahnrades bzw. des Zwischenrades an dem Gehäuse rückseitig abstützt. Die Aushebekräfte der Zahnungen werden auf diese Weise ohne weitere Maßnahmen vom Gehäuse aufgenommen.

Eine besonders einfache Ausgestaltung des Treibstangengetriebes sieht vor, dass das Gehäuse aus zwei plattenförmigen Seitenwänden gebildet wird, die im Bereich des Zahnrades und des Zwischenrades über Verbindungsstege aneinander angebunden sind. Dadurch lassen sich die Seitenwände durch Stanzen aus Stahlblech herstellen und weisen eine hohe Stabilität auf.

Wenn sich der Schieber an den Verbindungsstegen abstützt, dann sind weiterführende Maßnahmen an dem Gehäuse zur Führung des Schiebers nicht notwendig. Für die Fertigung ist es vorteilhaft, wenn die Verbindungsstege identisch sind, da dadurch zum einen eine Verwechslungsgefahr bei der Montage vermieden werden kann und zum anderen die Stückzahl der Verbindungsstege gesteigert ist.

Um die Befestigung des Bedienhebels an dem Treibstangengetriebe bei kleinsten Abmessungen sicherzustellen, sind die Seitenwände über zwei Gewindehülsen verbunden, die als Widerlager für Befestigungsschrauben des Bedienungshandhebels dienen und die auf einer gemeinsamen Mittelachse mit der Drehachse der Welle liegen, wobei das Zwischenrad seitlich versetzt zu den Gewindehülsen angeordnet ist.

Weitere vorteilhafte Ausgestaltungen ergeben sich aus der Beschreibung und den Zeichnungen. Es zeigt:
Fig. 1 ein Fenster in einer Übersichtsdarstellung,
Fig. 2 einen Ausschnitt eines Flügelprofils mit einem darin eingebauten Treibstangengetriebe,
Fig. 3 ein Treibstangengetriebe in vergrößerter dreidimensionaler Darstellung,
Fig. 4 eine Zusammenstellung vom Schieber, einem ersten Zahnrad und einem Zwischenrad als Einzeldarstellung ohne das Gehäuse,
Fig. 5 eine Explosionsdarstellung eines weiteren Ausführungsbeispiels.

Bei dem in Fig. 1 dargestellten Fenster 1 ist der Flügel 2 an dem Rahmen 3 über Gelenkbänder 4 angebunden. An dem Flügel 2 ist ein Bedienhebel 5 angebracht, über den ein hier nicht dargestellter Treibstangenbeschlag angetrieben wird.

Von dem Treibstangenbeschlag ist in der Fig. 2 das Treibstangengetriebe 6 sichtbar. Das Treibstangengetriebe 6 ist in einer Umfangsnut 7 am Falz 8 des Flügels 2 angebracht. Die Umfangsnut 7 wird von einer Stulpschiene 9 abgedeckt, die Teil des Treibstangengetriebes 6 ist. Die Drehachse 10 des Bedienhandhebels 5 liegt ausweislich der Fig. 2 vor dem Falz 8.

Aus den Fign. 3 und 4 ist ersichtlich, dass die ein auf der Drehachse 10 liegendes Zahnrad 11 die Treibstange falzseitig übergreift. Das Zahnrad 11 weist eine Mehrkantaufnahme 12 auf, durch die eine Antriebsverbindung mit dem Bedienungshebel 5 geschaffen werden kann. Das Zahnrad 11 weist eine umlaufende Verzahnung 13 auf, die einem Z-förmigen Schieber 14 zugeordnet ist und mit einer zweiten Zahnung 16 an einem ortsfest im Gehäuse 17 gelagerten Zwischenrad 18 angreift. Von dem Gehäuse 17 ist in der Fig. 3 nur ein Teil dargestellt.

Das Zwischenrad 18 besitzt zwei axial versetzt angeordnete Zahnungen 19, 20, wobei die erste Zahnung 19 dem Schieber 14 und die zweite Zahnung 20 der Treibstange 21 zugeordnet ist. Die erste Zahnung 19 weist einen geringeren Teilkreisdurchmesser 22 auf als die zweite Zahnung 20. Dadurch ergibt sich eine Übersetzung, da der größere Teilkreis 23 einen Weg beschreibt, der dem Durchmesserverhältnis vom Teilkreis 23 und dem kleineren Teilkreis 22 bezogen auf den Stellweg des Schiebers 14 entspricht. Bei einem Stellweg von 24 mm am Schieber 14 ergibt sich demnach ein Stellweg von 36 mm an der Treibstange 21.

Aus der Zusammenschau mit der Fig. 5 ergibt sich auch, dass die erste Zahnung 19 beidseits der zweiten Zahnung 20 angebracht ist. Dadurch erhält das Zwischenrad 18 eine quersymmetrische Form und kann nicht falsch im Gehäuse 17 montiert werden. Gleichzeitig wird ein Verkanten des Schiebers 14 im Gehäuse 17 verhindert, da die Belastung symmetrisch erfolgt.

Zur verbesserten Führung trägt auch bei, dass der Schieber 14 entlang der dem Zwischenrad 18 zugeordneten Zahnung 16 eine Ausnehmung 24 aufweist, durch die das Zwischenrad mit dem größeren Teilkreisdurchmesser hindurchgreift, während die Zahnung 16 des Schiebers 14 der Zahnung 19 mit dem kleineren Teilkreis 22 zugeordnet ist. Zusammen mit dem Gehäuse 17, dessen Breite auf die Breite des Schiebers 14 abgestimmt ist, ergibt sich dadurch eine bessere Ausrichtung des Schiebers relativ zum Zwischenrad 18.

Die kleinere Verzahnung 19 des Zwischenrades 18 ist als Evolventenverzahnung ausgebildet, während die zweite größere Zahnung 20, die der Treibstange zugeordnet ist, eine Treibstockverzahnung ist. Die Treibstange 21 kann dadurch mit Ausnehmungen 24 versehen werden, in die die Treibstockverzahnung eingreift. Dies erleichtert die Herstellung der Treibstange 21, die dadurch als Stanz-Biegeteil ausgelegt werden kann. Dies gilt auch für die Stulpschiene 9, die als gerade Stange aus einem Blechstreifen mit rechteckigem Querschnitt hergestellt werden kann. Die Stulpschiene 9 weist eine Ausnehmung 25 auf, welche von dem Gehäuse 17 durchgriffen wird. Das Gehäuse 17 besteht aus zwei plattenförmigen Seitenwänden 26, 27, die im Ausführungsbeispiel nach Fig. 3 im Bereich des Zahnrades 11 und des Zwischenrades über Verbindungsstege 28 aneinander angebunden sind. Der längsverschiebliche Schieber 14 stützt sich rückseitig im Bereich des Eingriffs des Zahnrades 11 bzw. des Zwischenrades 18 an dem Gehäuse 17 rückseitig ab, so dass die Aushebekräfte der Zahnungen optimal aufgenommen und in das Gehäuse 17 eingeleitet werden können. Gleichzeitig wird das Gehäuse 17 von der Stulpschiene 9 dadurch stabilisiert, dass das Gehäuse 17 in der Ausnehmung 25 aufgenommen und umgriffen wird.

Zweckmäßig ist es dabei, dass die Verbindungsstege 28 identisch sind, so dass einerseits bei der Montage eine Verwechselung unmöglich ist und andererseits die Verbindungsstege 28 als Stanzbiegeteile in großen Stückzahlen hergestellt werden können.

Daneben sind die Seitenwände 26, 27 noch über zwei Gewindehülsen 29 verbunden, die als Widerlager für Befestigungsschrauben des Bedienungshandhebels 5 dienen. Die Gewindehülsen 29 liegen auf einer gemeinsamen Mittelachse mit der Drehachse 10 der Welle, wobei das Zwischenrad 18 seitlich versetzt zu den Gewindehülsen 29 angeordnet ist.

Bei dem Ausführungsbeispiel nach Fig. 5 ist im Gegensatz zu dem in Fig. 3 dargestellten Treibstangengetriebe 6 das Gehäuse 17 aus zwei U-förmig abgewinkelten Seitenwänden 26, 27 gebildet. In die Seitenwände sind dabei Sicken 30 eingebracht, die zur Führung des Schiebers 14 dienen.

### Bezugszeichen

- 1: Fenster
- 2: Flügel
- 3: Rahmen
- 4: Gelenkbänder
- 5: Bedienhebel
- 6: Treibstangengetriebe
- 7: Umfangsnut
- 8: Falz
- 9: Stulpschiene
- 10: Drehachse
- 11: Zahnrad
- 12: Mehrkantaufnahme
- 13: Zahnung
- 14: Schieber
- 15: Zahnung
- 16: Zahnung
- 17: Gehäuse
- 18: Zwischenrad
- 19: Zahnung
- 20: Zahnung
- 21: Treibstange
- 22: Teilkreis
- 23: Teilkreis
- 24: Ausnehmungen
- 25: Ausnehmung
- 26: Seitenwand
- 27: Seitenwand
- 28: Verbindungssteg
- 29: Gewindehülse
- 30: Sicken

## Patentansprüche

1. Fenster oder Tür mit einem in einer Umfangsnut (7) des Falzes (8) des Flügels (2) des Fensters (1) oder der Tür angeordneten Treibstangengetriebe (6), bei dem eine Treibstange (21) mittelbar von einem in einem Gehäuse (17) gelagerten Zahnrad (11) angetrieben wird, welches in Drehmitnahme mit einer Welle eines Bedienungshandhebels (5) steht, wobei die Drehachse (10) der Welle vor dem Falz (8) angeordnet ist und das Zahnrad (11) die Treibstange (21) falzseitig übergreift, und wobei dem Zahnrad (11) ein Z-förmiger Schieber (14) zugeordnet ist, der mit einer ersten Zahnung (15) dem Zahnrad (11) zugeordnet ist und mit einer zweiten Zahnung (16) an einem ortsfest im Gehäuse (17) gelagerten Zwischenrad (18) angreift,
**dadurch gekennzeichnet,**
**dass** das Zwischenrad (18) zumindest zwei axial versetzt angeordnete Zahnungen (19, 20) aufweist, wobei die erste Zahnung (19) dem Schieber (14) und die zweite Zahnung (20) der Treibstange (21) zugeordnet ist und dass die erste Zahnung (19) einen geringeren Teilkreisdurchmesser (22) als die zweite Zahnung (20) aufweist.

2. Fenster oder Tür nach Anspruch 1,
**dadurch gekennzeichnet,**
**dass** die erste Zahnung (19) beidseits der zweiten Zahnung (20) angebracht ist.

3. Fenster oder Tür nach Anspruch 1 oder 2,
**dadurch gekennzeichnet,**
**dass** der Schieber (14) entlang der dem Zwischenrad (18) zugeordneten Zahnung (16) eine Ausnehmung (24) aufweist, durch die das Zwischenrad (18) mit dem größeren Teilkreisdurchmesser (23) hindurchgreift, während die Zahnung (16) des Schiebers (14) der Zahnung (19) mit dem kleinern Teilkreis (22) zugeordnet ist.

4. Fenster oder Tür nach einem der Ansprüche 1 bis 3,
**dadurch gekennzeichnet,**
**dass** die erste Verzahnung (19) des Zwischenrades (18) eine Evolventenverzahnung und die zweite Zahnung (20) eine Treibstockverzahnung ist.

5. Fenster oder Tür nach einem der Ansprüche 1 bis 4,
**dadurch gekennzeichnet,**
**dass** der Schieber (14) in dem Gehäuse (17) längsverschieblich geführt ist und sich im Bereich des Eingriffs des Zahnrades (11, 18) bzw. des Zwischenrades (18) an dem Gehäuse (17) rückseitig abstützt.

6. Fenster oder Tür nach einem der Ansprüche 1 bis 5,
**dadurch gekennzeichnet,**
**dass** das Gehäuse (17) aus zwei plattenförmigen Seitenwänden (26, 27) gebildet wird, die im Bereich des Zahnrades (11) und des Zwischenrades (18) über Verbindungsstege (28) aneinander angebunden sind.

7. Fenster oder Tür nach Anspruch 6,
**dadurch gekennzeichnet,**
**dass** sich der Schieber (14) an den Verbindungsstegen (28) abstützt.

8. Fenster oder Tür nach Anspruch 6 oder 7,
**dadurch gekennzeichnet,**
**dass** die Verbindungsstege (28) identisch sind.

9. Fenster oder Tür nach einem der Ansprüche 1 bis 8,
**dadurch gekennzeichnet,**
**dass** die Seitenwände (26, 27) über zwei Gewindehülsen (29) verbunden sind, die als Widerlager für Befestigungsschrauben des Bedienungshandhebels (5) dienen und die auf einer gemeinsamen Mittelachse mit der Drehachse der Welle liegen, wobei das Zwischenrad (18) seitlich versetzt zu den Gewindehülsen (29) angeordnet ist.

## Claims

1. Window or door with a driving rod gear mechanism (6) which is arranged in a circumferential groove (7) of the rebate (8) of the casement or leaf (2) of the window (1) or of the door, and in which a driving rod (21) is indirectly driven by a gearwheel (11), which is mounted in a housing (17), which is rotationally driven with a shaft of an operating hand lever (5), wherein the axis of rotation (10) of the shaft is arranged before the rebate (8) and the gearwheel (11) overlaps the driving rod (21) on the rebate side, and wherein the gearwheel (11) is assigned a Z-shaped slider (14) which is assigned with a first toothing (15) to the gearwheel (11) and engages, with a second toothing (16), an intermediate wheel (18) mounted in a fixed manner in the housing (17),
**characterised in that** the intermediate wheel (18) has at least two toothings (19, 20) which are arranged in an axially offset manner, wherein the first toothing (19) is assigned to the slider (14) and the second toothing (20) is assigned to the driving rod (21), and that the first toothing (19) has a smaller reference circle diameter (22) than the second toothing (20).

2. Window or door according to Claim 1, **characterised in that** the first toothing (19) is installed on both sides of the second toothing (20).

3. Window or door according to Claim 1 or 2, **characterised in that** the slider (14) has a recess (24) along the toothing (16) assigned to the intermediate wheel (18), through which the intermediate wheel (18) with the larger reference circle diameter (23) extends, while the toothing (16) of the slider (14) is assigned to the toothing (19) with the smaller reference circle (22).

4. Window or door according to one of Claims 1-3, **characterised in that** the first gear teeth (19) of the intermediate wheel (18) are involute gear teeth and the second toothing (20) is lantern wheel gear teeth.

5. Window or door according to one of Claims 1-4, **characterised in that** the slider (14) is guided in the housing (17) in a longitudinally movable manner and is supported, at the rear, in the area of the engagement of the gearwheel (11, 18) and the intermediate wheel (18) respectively on the housing (17).

6. Window or door according to one of Claims 1-5, **characterised in that** the housing (17) is formed from two plate-shaped sidewalls (26, 27), which are linked together in the area of the gearwheel (11) and of the intermediate wheel (18) via connection bridges (28).

7. Window or door according to Claim 6, **characterised in that** the slider (14) is supported on the connection bridges (28).

8. Window or door according to Claim 6 or 7, **characterised in that** the connection bridges (28) are identical.

9. Window or door according to one of Claims 1-8, **characterised in that** the sidewalls (26, 27) are connected via two threaded bushings (29), which act as abutments for fastening screws of the operating hand lever (5) and which are located on a common centre axis with the axis of rotation of the shaft, wherein the intermediate wheel (18) is arranged in a laterally offset manner with respect to the threaded bushings (29).

## Revendications

1. Porte ou fenêtre avec un mécanisme d'entraînement (6) de tringle de commande, disposé dans une gorge périphérique (7) de la feuillure (8) de l'ouvrant (2) de la fenêtre (1) ou de la porte, dans laquelle une tringle de commande (21) est entraînée indirectement par une roue dentée (11), montée dans un boîtier (17), qui est reliée, solidaire en rotation, à un arbre d'un levier de commande à main (5), l'axe de rotation (10) de l'arbre étant disposé devant la feuillure (8) et la roue dentée (11) agrippant la tringle de commande (21) du côté de la feuillure, et la roue dentée (11) coopérant avec un coulisseau (14), en forme de Z, qui est associé à la roue dentée (11) par une première denture (15) et qui attaque, avec une deuxième denture (16), un pignon intermédiaire (18), qui est installé fixement dans le boîtier (17), **caractérisé en ce que** le pignon intermédiaire (18)' présente au moins deux dentures (19, 20), qui sont disposées en étant décalées dans la direction axiale, la première denture (19) étant associée au coulisseau (14) et la deuxième denture (20) étant associée à la tringle de commande (21), et **en ce que** la première denture (19) présente un diamètre primitif de référence (22) plus petit que la deuxième denture (20).

2. Porte ou fenêtre selon la revendication 1, **caractérisée en ce que** la première denture (19) est disposée des deux côté de la deuxième denture (20).

3. Porte ou fenêtre selon revendication 1 ou 2, **caractérisée en ce que** le coulisseau (14) présente, le long de la denture (16) associée au pignon intermédiaire (18), un évidement (24), à travers lequel s'engage le pignon intermédiaire (18) avec le plus grand diamètre primitif de référence (23), tandis que la denture (16) du coulisseau (14) est associée à la denture (19), qui présente le diamètre primitif de référence (22) le plus petit.

4. Porte ou fenêtre selon l'une des revendications 1 à 3, **caractérisée en ce que** la première denture (19) du pignon intermédiaire (18) est une denture à développante et que la deuxième denture (20) est une denture de commande de tringle.

5. Porte ou fenêtre selon l'une des revendications 1 à 4, **caractérisée en ce que** le coulisseau (14) est guidé dans le boîtier (17) en pouvant être déplacé dans le sens longitudinal, et prend appui, à l'arrière, sur le boîtier (17), dans la zone de prise de la roue dentée (11, 18), respectivement du pignon intermédiaire (18).

6. Porte ou fenêtre selon l'une des revendications 1 à 5, **caractérisée en ce que** le boîtier (17) est formé de deux parois latérales (26, 27) en forme de plaques, qui sont reliées l'une à l'autre par l'intermédiaire de pattes de liaison (28) dans la zone de la roue dentée (11) ou du pignon intermédiaire (18).

7. Porte ou fenêtre selon la revendication 6, **caractérisée en ce que** le coulisseau (14) prend appui sur les pattes de liaison (28).

8. Porte ou fenêtre selon revendication 6 ou 7, **caractérisée en ce que** les pattes de liaison (28) sont identiques.

9. Porte ou fenêtre selon l'une des revendications 1 à 8, **caractérisée en ce que** les parois latérales (26, 27) sont reliées par l'intermédiaire de deux douilles filetées (29), qui servent de butée pour les vis de fixation du levier de commande à main (5) et qui sont situées avec l'axe de rotation de l'arbre sur un axe médian commun, le pignon intermédiaire (18) étant décalé latéralement par rapport aux douilles filetées (29).
